# FASCICULE DE BREVET EUROPEEN

(11) **EP 1 118 392 B1**
(45) Date de publication et mention de la délivrance du brevet: **09.04.2003**
(21) Numéro de dépôt: 01400067.3
(22) Date de dépôt: 11.01.2001
(51) Int. Cl.: B07B 13/075

(54) **Machine à trier par taille des articles en forme de poire**
Vorrichtung zur grössenabhängigen Sortierung von birnenförmigen Artikeln
Device for sorting pear-shaped articles according to size

(30) Priorité: 14.01.2000 FR 0000481
(43) Date de publication de la demande: 25.07.2001
(73) Titulaire: XEDA INTERNATIONAL, 13670 Saint-Andiol (FR)
(72) Inventeur: Sardo, Stefano, 13160 Châteaurenard (FR)
(74) Mandataire: Blot, Philippe Robert Emile

(56) Documents cités:
- FR-A- 1 105 584
- FR-A- 1 480 308
- FR-A- 2 323 460
- FR-A- 2 473 364
- US-A- 1 337 257
- US-A- 5 998 754

## Description

La présente invention concerne une machine à trier par taille des articles en forme de poire, du type comportant un transporteur monté mobile sensiblement horizontalement et comportant un premier alignement de rouleaux primaires équidistants et parallèles séparés deux à deux d'un intervalle permettant le passage d'un article, le transporteur comportant en outre un second alignement de rouleaux secondaires disposés chacun au droit d'un intervalle, lesquels rouleaux secondaires sont mobiles perpendiculairement au plan de déplacement des rouleaux primaires, la machine comportant des moyens de guidage des rouleaux secondaires, le long d'un trajet de tri du transporteur, les moyens de guidage étant adaptés pour écarter progressivement les rouleaux secondaires des rouleaux primaires suivant la longueur du trajet de tri.

Une telle machine est décrite par exemple dans la demande de brevet FR-A-2.473.364. Dans cette machine, les rouleaux primaire et secondaire sont tous animés d'un mouvement de rotation autour de leurs axes s'étendant parallèlement.

FR 1105584 décrit également une machine à trier comprenant deux séries de rouleaux.

Les machines du type précité sont utilisées, notamment afin d'assurer un tri par taille de fruits ou de légumes sensiblement sphériques tels que des pommes ou des oranges.

Toutefois, cette machine ne convient pas aux fruits ou légumes en forme de poire, c'est-à-dire aux fruits ou légumes ayant globalement une forme ovale plus ou moins amincie à un bout. Des fruits présentant une telle forme sont par exemple les poires, les avocats et les courgettes.

En effet, on constate que le mouvement de rotation des rouleaux produit une mise en rotation des articles à trier. Cet effet de rotation appliqué à des articles de forme ovale amincie à un bout conduit à un déplacement des articles vers l'une ou l'autre des extrémités des rouleaux. Cette migration des articles suivant la longueur des rouleaux provoque des détériorations de ceux-ci, ainsi que leur coincement, ce qui nuit au fonctionnement normal de la machine.

L'invention a pour but de proposer une machine à trier par taille des articles en forme de poire, ne présentant pas les inconvénients mentionnés ci-dessus et qui, en particulier, évite tout déplacement transversal des articles lors de leur tri.

A cet effet, l'invention a pour objet une machine à trier par taille des articles en forme de poire, du type précité, caractérisée en ce que les rouleaux primaires et secondaires sont fixes en rotation autour de leur axe suivant l'essentiel dudit trajet de tri.

Suivant des modes particuliers de réalisation, la machine comporte l'une ou plusieurs des caractéristiques suivantes :
- elle comporte des moyens de positionnement des articles avec leur axe longitudinal sensiblement parallèle aux rouleaux primaires et secondaires ;
- lesdits moyens de positionnement comportent un convoyeur auxiliaire à rouleaux dont les rouleaux sont animés d'un mouvement lent de rotation sur eux-mêmes et des moyens de transfert dudit convoyeur auxiliaire au transporteur sensiblement sans modification de l'orientation des articles ;
- lesdits moyens de positionnement sont intégrés au transporteur, le transporteur comportant, en amont du trajet de tri, un tronçon de réception des articles sur la longueur duquel les rouleaux primaires et secondaires sont animés d'une rotation lente sur eux-mêmes pour assurer le positionnement des articles ; et
- elle comporte un ensemble de rouleaux rotatifs adjacents déformables élastiquement disposés immédiatement au-dessous du trajet de tri pour assurer un amortissement de la chute des articles.

L'invention sera mieux comprise à la lecture de la description qui va suivre, donnée uniquement à titre d'exemple et faite en se référant aux dessins sur lesquels :
- la figure 1 est une vue en élévation de la machine de tri selon l'invention.
- la figure 2 est une vue partielle et en coupe transversale de la machine de tri selon l'invention ; et
- les figures 3 et 4 sont des-vues partielles et en coupe dans le sens de la longueur du brin supérieur et du brin inférieur du transporteur composite de la machine.

La machine selon l'invention est représentée sur la figure 1. Elle est destinée à trier des poires en fonction de leur taille.

La machine comporte un transporteur à rouleaux 10 refermé en boucle et monté mobile entre deux tambours de retournement 12 dont l'un est motorisé. Suivant un brin supérieur, le transporteur 10 définit un trajet de tri noté 14. Suivant son autre brin, le transporteur définit un trajet de retour.

Entre les deux brins du transporteur sont disposés quatre convoyeurs 20 de transport des fruits vers des centres de conditionnement. Chaque convoyeur 20 est associé à une taille de fruit spécifique. Ces convoyeurs s'étendent horizontalement et perpendiculairement au transporteur 10. Entre les convoyeurs 20 et le brin supérieur du transporteur 10 sont prévus des moyens 22 de réception des fruits triés, assurant un amortissement de la chute des fruits lors de leur libération du transporteur 10.

La machine comporte en outre un convoyeur auxiliaire 24 d'amenée des fruits à trier. Ce convoyeur est avantageusement un convoyeur à rouleaux permettant d'amener les fruits à l'entrée du trajet de tri 14, les fruits étant espacés d'un pas constant prédéterminé. Le convoyeur 24 comporte des rouleaux tournant sur eux-mêmes à faible vitesse, par exemple à la vitesse de 100 tr/mn pour un transporteur ayant une vitesse linéaire de 20 m/mn.

Le convoyeur auxiliaire 24 est en particulier adapté pour assurer une arrivée des fruits sur le trajet de tri 14 avec leur axe longitudinal parallèle au plan de déplacement du convoyeur 10 sur le trajet de tri et perpendiculaire à la direction d'avancement du transporteur. Ainsi, les fruits sont amenés sur le trajet de tri avec leur axe parallèle aux rouleaux du transporteur 10.

En outre, la machine comporte, entre le convoyeur auxiliaire 24 et le trajet de tri 14, une rampe 26 et un rouleau presseur 28 accompagnant la descente des fruits du transporteur 16 jusqu'à l'entrée du trajet de tri 14, sans que l'orientation de l'axe des fruits ne soit modifiée.

Comme illustré aux figures 2 et 3, le transporteur 10 est équipé d'un alignement de rouleaux primaires 30 s'étendant parallèlement les uns aux autres. Ces rouleaux sont disposés sensiblement horizontalement et perpendiculairement à la direction d'avancement du transporteur sur le trajet de tri 14. Ils sont équidistants et définissent des intervalles permettant le passage d'un fruit à trier de taille maximale. Les rouleaux primaires 30 sont portés depuis leurs extrémités par des chaînes 32 refermées en boucle entre les tambours de retournement 12.

A leurs extrémités, les rouleaux 30 comportent sur leurs axes des patins 33 présentant au moins un méplat.

Suivant le trajet horizontal constituant le trajet de tri 14, les patins 33 reposent sur des chemins de glissement horizontaux 34 portés de part et d'autre du transporteur 10 par un châssis 36 de la machine.

Les rouleaux 30 sont de préférence revêtus d'un matériau élastique et souple et comportent à leurs extrémités des bourrelets annulaires qui exercent une action de retenue des fruits à trier.

Dans la partie intermédiaire de chaque segment de la chaîne 32, qui est compris entre deux rouleaux 30 consécutifs, c'est-à-dire au droit des intervalles séparant deux rouleaux, une plaque 40 est fixée à la chaîne. Celle-ci s'étend perpendiculairement au plan des rouleaux, c'est-à-dire verticalement sur le trajet de tri 14. Cette plaque 40 comporte une fente 42 s'étendant perpendiculairement au plan des rouleaux. Ces fentes assurent le guidage d'un second alignement de rouleaux 44, dit secondaires, entraînés par les chaînes 32. Ce guidage est assuré suivant une direction transversale au sens de déplacement des rouleaux primaires 30.

Les fentes 42 sont traversées par les extrémités des axes des rouleaux 44, ces derniers étant identiques aux rouleaux 30. Ainsi, les rouleaux 44 s'étendent et se déplacent parallèlement aux rouleaux 30.

Sur les extrémités des axes des rouleaux 44, au-delà des plaques 40 sont disposés des patins 46 prenant appui sur des rampes de guidage 48. Ces patins 46 comportent au moins un méplat.

Les rampes de guidage 48 sont portées par un portique mobile 50 dont l'inclinaison est réglable par rapport au châssis 36 par des moyens de réglage à vis-écrou 52.

Les rampes 48 sont inclinées par rapport à l'horizontale, et notamment par rapport au trajet de tri 14 défini par les surfaces de glissement. La surface sur laquelle s'appuient les patins 46 s'élève progressivement suivant le trajet de tri.

Sur le trajet de tri 14, les rouleaux 30 et 42 sont fixes en rotation autour de leur axe par rapport aux chaînes 32. Ainsi, ils ne sont animés que d'un mouvement de translation imprimé par les chaînes. La fixité des rouleaux est obtenue par les patins 33 et 46 munis d'un méplat qui repose sur les chemins 34 et 46.

La fixité des rouleaux 30 et 42 signifie dans le contexte particulier que les rouleaux ne sont pas volontairement entraînés en rotation par un mécanisme de la machine. Toutefois, ceux-ci peuvent être montés fous. Ils sont alors indépendants mécaniquement des éléments moteurs de la machine.

Les moyens 22 de réception des fruits sont formés de brosses rotatives 62 alignées au-dessous du trajet de tri et s'étendant parallèlement les unes aux autres. Les brosses 62 sont tangentes les unes aux autres et sont animées d'un mouvement de rotation dans le même sens.

On comprend que, pendant le déplacement des rouleaux primaires 30 et secondaires 44 sur le brin supérieur du transporteur définissant le trajet de tri 14, les rouleaux secondaires, initialement disposés sensiblement au niveau des rouleaux primaires, s'écartent progressivement de ces derniers. Ainsi, chaque fruit introduit depuis le convoyeur 24 repose initialement en appui sur un cylindre primaire et sur un cylindre secondaire. Au cours -du déplacement suivant le trajet de tri 14, lorsque l'écart entre les rouleaux primaire et secondaire est suffisant pour que le fruit s'échappe, celui-ci tombe entre deux rouleaux primaires et est reçu sur les brosses 62 situées au-dessous. Ces brosses accompagnent alors la chute du fruit jusque sur le convoyeur 20 où sont reçus tous les fruits d'une même taille.

On constate que les rouleaux primaires et secondaires n'étant pas animés d'un mouvement de rotation, les fruits en forme de poire peuvent être triés de manière satisfaisante et sans risque de coincement.

De plus, la présence des brosses rotatives 62 formant des rouleaux rotatifs adjacents déformables élastiquement assure un amortissement de la chute des fruits, évitant ainsi leur dégradation sous l'effet d'un choc brutal. En particulier, dans le cas des poires, les perforations résultant de la pénétration d'une poire par le pédoncule d'une autre poire sont évitées.

Suivant un mode particulier de réalisation, le brin sulpérielur du convoyeur comporte deux tronçons successifs. Sur le premier tronçon formant un tronçon de réception des fruits, les rouleaux primaires et secondaires sont animés d'un mouvement de rotation lent pour permettre un positionnement correct des fruits avec leur axe parallèle aux rouleaux. Sur ce tronçon, des moyens d'entraînement en rotation des rouleaux de tout type adapté sont mis en oeuvre. La vitesse de rotation des rouleaux est d'environ 100 tr/mn pour une vitesse linéaire d'avancement du transporteur sensiblement égale à 20 m/mn.

Sur le tronçon de réception, l'écart entre les rouleaux primaires et secondaires est minimal et constant.

Le tronçon de réception est suivi par un tronçon de tri analogue au trajet de tri décrit précédemment. Sur ce tronçon de tri, les rouleaux primaires et secondaires sont fixes en rotation autour de leur axe et les rouleaux secondaires s'écartent progressivement des rouleaux primaires au fur et à mesure de leur avancement.

En se reportant à la figure 4, on remarque qu'en prévoyant des guides également sur le brin inférieur du transporteur pour soutenir les patins 33 et 46 dont les rouleaux 30 et 44 sont respectivement équipés et en réalisant tout le reste comme décrit ci-dessus à propos du brin supérieur du transporteur, il est possible d'utiliser également le brin inférieur du transporteur pour le calibrage des fruits. En ajoutant un petit nombre d'autres organes, il est donc possible de doubler la productivité déjà élevée de la machine, en apportant les avantages évidents qui résultent de cette possibilité.

## Revendications

1. Machine à trier par taille des articles en forme de poire ayant globalement une forme ovale plus ou moins amincie à un bout, du type comportant un transporteur (10) monté mobile sensiblement horizontalement et comportant un premier alignement de rouleaux primaires (30) équidistants et parallèles séparés deux à deux d'un intervalle permettant le passage d'un article, le transporteur (10) comportant en outre un second alignement de rouleaux secondaires (44) disposés chacun au droit d'un intervalle, lesquels rouleaux secondaires (44) sont mobiles perpendiculairement au plan de déplacement des rouleaux primaires (30), la machine comportant des moyens (42) de guidage des rouleaux secondaires (44) le long d'un trajet (14) de tri du transporteur, les moyens de guidage (42) étant adaptés pour écarter progressivement les rouleaux secondaires des rouleaux primaires suivant la longueur du trajet de tri (14), **caractérisée en ce que** les rouleaux primaires et secondaires sont fixes en rotation autour de leur axe suivant l'essentiel dudit trajet de tri (14), et **en ce qu'**elle comporte des moyens (24) de positionnement des articles avec leur axe longitudinal sensiblement parallèle aux rouleaux primaires (30) et secondaires (44), lesquels moyens (24) de positionnement des articles avec leur axe longitudinal sensiblement parallèle aux rouleaux primaires (30) et secondaires (44) sont disposés en amont du trajet de tri (14).

2. Machine selon la revendication 1, **caractérisée en ce que** lesdits moyens de positionnement comportent un convoyeur auxiliaire à rouleaux (24) dont les rouleaux sont animés d'un mouvement lent de rotation sur eux-mêmes et des moyens (26, 28) de transfert dudit convoyeur auxiliaire (24) au transporteur (10) sensiblement sans modification de l'orientation des articles.

3. Machine selon la revendication 1, **caractérisée en ce que** lesdits moyens de positionnement sont intégrés au transporteur, le transporteur (10) comportant, en amont du trajet de tri (14), un tronçon de réception des articles sur la longueur duquel les rouleaux primaires et secondaires sont animés d'une rotation lente sur eux-mêmes pour assurer le positionnement des articles.

4. Machine selon l'une quelconque des revendications précédentes, **caractérisée en ce qu'**elle comporte un ensemble de rouleaux rotatifs adjacents (62) déformables élastiquement disposés immédiatement au-dessous du trajet de tri (14) pour assurer un amortissement de la chute des articles.

5. Utilisation pour le tri par taille d'articles en forme de poire, ayant globalement une forme ovale plus ou moins amincie à un bout d'une machine comportant un transporteur (10) monté mobile sensiblement horizontalement et comportant un premier alignement de rouleaux primaires (30) équidistants et parallèles séparés deux à deux d'un intervalle permettant le passage d'un article, le transporteur (10) comportant en outre un second alignement de rouleaux secondaires (44) disposés chacun au droit d'un intervalle, lesquels rouleaux secondaires (44) sont mobiles perpendiculairement au plan de déplacement des rouleaux primaires (30), la machine comportant des moyens (42) de guidage des rouleaux secondaires (44) le long d'un trajet (14) de tri du transporteur, les moyens de guidage (42) étant adaptés pour écarter progressivement les rouleaux secondaires des rouleaux primaires suivant la longueur du trajet de tri (14), dans laquelle les rouleaux primaires et secondaires sont fixes en rotation autour de leur axe suivant l'essentiel dudit trajet de tri (14).

6. Utilisation selon la revendication 5 d'une machine comportant en outre des moyens (24) de positionnement des rouleaux primaires (30) et secondaires (44).

7. Utilisation selon la revendication 6 d'une machine dans laquelle que lesdits moyens de positionnement comportent un convoyeur auxiliaire à rouleaux (24) dont les rouleaux sont animés d'un mouvement lent de rotation sur eux-mêmes et des moyens (26, 28) de transfert dudit convoyeur auxiliaire (24) au transporteur (10) sensiblement sans modification de l'orientation des articles.

8. Utilisation selon la revendication 6 d'une machine dans laquelle lesdits moyens de positionnement sont intégrés au transporteur, le transporteur (10) comportant, en amont du trajet de tri (14), un tronçon de réception des articles sur la longueur duquel les rouleaux primaires et secondaires sont animés d'une rotation lente sur eux-mêmes pour assurer le positionnement des articles.

## Claims

1. Device for sorting according to size pear-shaped articles which are overall oval-shaped and thinning out more or less at one end, this device being of the type consisting of a conveyor (10) assembled so at it can move more or less horizontally and with a first alignment of equidistant and parallel primary rollers (30) separated in pairs by a gap allowing one article to pass through, the conveyor (10) having in addition a second alignment of secondary rollers (44) each arranged at right angles to a gap, these secondary rollers (44) being capable of moving perpendicular to the plane of movement of the primary rollers (30), the device having means (42) of guiding the secondary rollers (44) along a sorting path (14) of the conveyor, the guiding means (42) being adapted to separate the secondary rollers progressively from the primary rollers along the length of the sorting path (14), **characterised in that** the primary and secondary rollers are fixed to rotate around their axis in keeping with the essential nature of the said sorting path (14), and **in that** it has means (24) of positioning the articles with their longitudinal axis more or less parallel to the primary (30) and secondary (44) rollers, these article positioning means (24) with their longitudinal axis more or less parallel with the primary (30) and secondary (44) rollers being arranged upstream of the sorting path (14).

2. Device according to Claim 1, **characterised in that** the said positioning means have an auxiliary conveyor with rollers (24), the rollers of which are driven round slowly on themselves, and means (26, 28) of transferring from the said auxiliary conveyor (24) to the conveyor (10) more or less without changing the orientation of the articles.

3. Device according to Claim 1, **characterised in that** the said positioning means are incorporated in the conveyor, the conveyor (10) having, upstream of the sorting path (14), a stretch which takes the articles, over the length of which the primary and secondary rollers are driven slowly round on themselves to ensure positioning of the articles.

4. Device according to any one of the above claims, **characterised in that** it has a number of adjacent rotating rollers (62) which can be flexibly deformed and are arranged immediately beneath the sorting path (14) to provide shock absorption if the articles were to fall.

5. Application of a device for sorting according to size pear-shaped articles which are overall oval-shaped and more or less thinning out at one end, this device consisting of a conveyor (10) assembled to-move more or less horizontally and with a first alignment of equidistant and parallel primary rollers (30) separated in pairs by a gap allowing an article to pass through, the conveyor (10) having in addition a second alignment of secondary rollers (44) each arranged at right angles to a gap, and these secondary rollers (44) can move perpendicular to the plane of movement of the primary rollers (30), the device having means (42) for guiding the secondary rollers (44) along a sorting path (14) of the conveyor, the guiding means (42) being adapted to separate the secondary rollers from the primary rollers progressively in keeping with the length of the sorting path (14), in which the primary and secondary rollers are fixed when moving around their axis in keeping with the essential nature of the said sorting path (14).

6. Application according to Claim 5 of a device which also has means (24) for positioning the primary (30) and secondary (44) rollers.

7. Application according to Claim 6 of a device in which the said positioning means have an auxiliary roller type conveyor (24), the rollers of which are driven slowly around on themselves, and means (26, 28) for transferring from the said auxiliary conveyor (24) to the conveyor (10) more or less without changing the orientation of the articles.

8. Application according to Claim 6 of a device in which the said positioning means are incorporated in the conveyor, the conveyor (10) having, upstream of the sorting path (14), a stretch to take the articles, over the length of which the primary and secondary rollers are driven slowly round on themselves to ensure positioning of the articles.

## Patentansprüche

1. Maschine zur größenabhangigen Sortierung birnenförmiger Artikel, die eine im Wesentlichen ovale Form mit einem mehr oder weniger schmaleren Ende haben, der Art, die eine Fördervorrichtung (10) umfasst, die im Wesentlichen horizontal beweglich montiert ist und eine erste Reihe gleich beabstandeter und paralleler Primärrollen (30) umfasst, die paarweise durch einen Zwischenraum voneinander getrennt sind, der den Durchlauf eines Artikels erlaubt, welche Fördervorrichtung (10) ferner eine zweite Reihe mit Sekundärrollen (44) umfasst, die jeweils im Bereich eines Zwischenraums angeordnet sind, welche Sekundärrollen (44) senkrecht zur Bewegungsebene der Primärrollen (30) beweglich sind, wobei die Maschine Mittel (42) zur Führung der Sekundärrollen (44) entlang eines Sortierwegs (14) der Fördervorrichtung umfasst, welche Mittel zur Führung (42) geeignet sind, die Sekundärrollen entlang der Länge des Sortierwegs (14) nach und nach von den Primärrollen zu entfernen, **dadurch gekennzeichnet, dass** die Primär- und Sekundärrollen entlang der überwiegenden Länge des Sortierwegs (14) drehfest um ihre Achse sind, sowie dadurch, dass sie Mittel (24) zur Positionierung der Artikel in einer Position aufweist, in der ihre Längsachse im Wesentlichen parallel zu den Primärrollen (30) und den Sekundärrollen (44) ist, welche Mittel (24) zur Positionierung der Artikel in einer Position, in der ihre Längsachse im Wesentlichen parallel zu den Primärrollen (30) und den Sekundärrollen (44) ist, dem Sortierweg (14) vorgeschaltet sind.

2. Maschine nach Anspruch 1, **dadurch gekennzeichnet, dass** die Mittel zur Positionierung einen Hilfsförderer mit Rollen (24) aufweisen, dessen Rollen eine langsame Drehbewegung um sich selbst machen, sowie Mittel (26, 28) zum Befördern des Hilfsförderers (24) zur Fördervorrichtung (10), und zwar im Wesentlichen ohne eine Veränderung der Ausrichtung der Artikel.

3. Maschine nach Anspruch 1. **dadurch gekennzeichnet, dass** die Mittel zur Positionierung in die Fördervorrichtung integriert sind, wobei die Fördervorrichtung (10) dem Sortierweg (14) vorgeschaltet einen Abschnitt zur Aufnahme der Artikel umfasst, auf dessen Länge die Primär- und Sekundärrollen eine langsame Drehbewegung um sich selbst machen, um die Positionierung der Artikel sicherzustellen.

4. Maschine nach einem der vorstehenden Ansprüche, **dadurch gekennzeichnet, dass** sie eine Reihe aneinander angrenzender drehbarer Rollen (62) umfasst, die elastisch verformbar und unmittelbar unter dem Sortierweg (14) angeordnet sind, um das Herabfallen der Artikel abzufedern.

5. Verwendung einer Maschine zur größenabhängigen Sortierung birnenförmiger Artikel, die eine im Wesentlichen ovale Form mit einem mehr oder weniger schmaleren Ende haben, die eine Fördervorrichtung (10) umfasst, die im Wesentlichen horizontal beweglich montiert ist und eine erste Reihe gleich beabstandeter und paralleler Primärrollen (30) umfasst, die paarweise durch einen Zwischenraum voneinander getrennt sind, der den Durchlauf eines Artikels ermöglicht, welche Fördervorrichtung (10) ferner eine zweite Reihe mit Sekundärrollen (44) umfasst, die jeweils im Bereich eines Zwischenraums angeordnet sind, welche Sekundärrollen (44) senkrecht zur Bewegungsebene der Primärrollen (30) beweglich sind, wobei die Maschine Mittel (42) zur Führung der Sekundärrollen (44) entlang eines Sortierwegs (14) der Fördervorrichtung umfasst, welche Mittel zur Führung (42) geeignet sind, die Sekundärrollen entlang der Länge des Sortierwegs (14) nach und nach von den Primärrollen zu entfernen, bei der die Primär und Sekundärrollen entlang der überwiegenden Länge des Sortierwegs (14) drehfest um ihre Achse sind.

6. Verwendung einer Maschine nach Anspruch 5, die ferner Mittel (24) zur Positionierung der Primärrollen (30) und der Sekundärrollen (44) aufweist.

7. Verwendung einer Maschine nach Anspruch 6, bei der die Mittel zur Positionierung einen Hilfsförderer mit Rollen (24) umfassen, dessen Rollen eine langsame Drehbewegung um sich selbst machen, sowie Mittel (26, 28) zum Befördern des Hilfsförderers (24) zur Fördervorrichtung (10), und zwar im Wesentlichen ohne eine Veränderung der Ausrichtung der Artikel.

8. Verwendung einer Maschine nach Anspruch 6, bei der die Mittel zur Positionierung in die Fördervorrichtung integriert sind, wobei die Fördervorrichtung (10) dem Sortierweg (14) vorgeschaltet einen Abschnitt zur Aufnahme der Artikel umfasst, auf dessen Länge die Primär und Sekundärrollen eine langsame Drehbewegung um sich selbst machen, um die Positionierung der Artikel sicherzustellen.
